# FASCICULE DE BREVET EUROPEEN

(11) **EP 0 515 248 B1**
(45) Date de publication et mention de la délivrance du brevet: **20.09.1995**
(21) Numéro de dépôt: 92401314.7
(22) Date de dépôt: 14.05.1992
(51) Int. Cl.: B63B 27/16, B63G 8/42

(54) **Dispositif de remorquage et de manutention d'équipements sous-marins**
Schlepp- und Handhabungsvorrichtung von Unterwasservorrichtungen
Towing and handling device of submarine bodies

(30) Priorité: 23.05.1991 FR 9106220
(43) Date de publication de la demande: 25.11.1992
(73) Titulaire: ETAT-FRANCAIS représenté par le DELEGUE GENERAL POUR L'ARMEMENT (DPAG), F-00460 Paris Armées (FR)
(72) Inventeur: Boisseau, Guy, F-16600 Ruelle (FR); Niort, Jean-Paul, F-16600 Ruelle (FR)

(56) Documents cités:
- CA-A- 1 120 790
- FR-A- 1 470 355
- FR-A- 2 405 181
- GB-A- 1 231 486

## Description

L'invention concerne un dispositif de remorquage et de manutention d'équipements sous-marins lourds ou semi-lourds (classe 1 à 30 T), par exemple tels que les sonars utilisés pour la détection de sous-marins.

Pour mettre à l'eau, repêcher, remorquer et stocker à bord des sonars ou plus généralement des équipements sous-marins tirés par un câble, il existe des dispositifs prévus à l'arrière des bâtiments qui utilisent un treuil et un portique muni d'une poulie de guidage du câble d'attache à l'équipement sous-marin. On connaît des portiques basculants qui comportent deux bras supportant une poutre traverse sur laquelle se translate un ensemble chariot-châssis-poulie pour assurer par un mouvement de trancanage l'enroulement correct du câble sur le treuil. La mise à l'eau ou le repêchage de l'équipement sous-marin s'effectue grâce au basculement du portique, et l'équipement sous-marin décrit alors une trajectoire circulaire de grand rayon autour de l'axe de basculement, ce qui nécessite une hauteur d'installation importante, non disponible entre les ponts d'un navire. On connaît d'autres dispositifs dans lesquels la poulie de guidage du câble d'attache, placée à l'aplomb de l'équipement sous-marin, permet, lors des opérations de manutention, le levage de l'équipement sous-marin par simple treuillage du câble d'attache. Cette disposition permanente de la poulie à l'aplomb du corps remorqué occupe une hauteur totale supérieure à celle disponible entre les ponts intermédiaires d'un navire et oblige à installer le dispositif sur le pont supérieur du bâtiment, interdisant ainsi son utilisation comme pont d'envol.

le brevet FR-A-2 405 181 décrit un dispositif de manoeuvre pour corps immergé, sans treuil de stockage fixe et dont le châssis, déformable à éléments articulés, comprend un organe élévateur (bras ou portique) articulé à un support et actionné par un vérin, châssis situé en amont de la poulie d'enroulement du câble. Lors d'une opération de remorquage ou de manutention, le corps suit une trajectoire curviligne par rapport au référentiel constitué par le navire; il est susceptible d'évoluer d'une position horizontale à une position verticale, en occupant des positions intermédiaires. Il s'ensuit une fragilisation potentielle de l'objet manutentionné et un encombrement notable du dispositif, du fait de la poulie séparant les défenses de l'organe élévateur.

La présente invention a pour but de proposer un dispositif de remorquage et de manutention d'équipements sous-marins, d'encombrement réduit en hauteur, pouvant être installé entre deux ponts d'un navire et permettant par conséquent de conserver le pont d'envol.

Le but est atteint par un dispositif de remorquage et de manutention d'équipements sous-marins, du type comportant un treuil de stockage fixe et de remorquage, un portique, une poulie de guidage du câble d'attache à l'équipement sous-marin et un châssis déformable à éléments articulés, caractérisé en ce que ce châssis est situé entre la poulie et l'équipement sous-marin, et en ce qu'il est muni de défenses contre lesquelles vient se bloquer l'équipement sous-marin sous l'effet de la traction du câble d'attache, la déformation du châssis déformable à éléments articulés permettant de positionner l'équipement sous-marin en aplomb de la poulie, ou de juxtaposer à cette dernière l'équipement sous-marin du coté opposé au treuil.

Selon un mode de réalisation de l'invention, le châssis déformable à éléments articulés peut comporter une structure formant parallélogramme maintenant les défenses horizontales quelle que soit la position du châssis. Le portique supportant le châssis peut également être monté mobile sur des rails de guidage.

Le dispositif de remorquage et de manutention d'équipements sous-marins, d'encombrement réduit en hauteur, peut être installé entre les deux ponts d'un navire.

D'autres caractéristiques et avantages de l'invention apparaîtront à la lecture de la description suivante d'un mode de réalisation, donnée à titre d'exemple. Il sera fait référence aux dessins annexés sur lesquels:
- La figure 1 est une vue schématique partielle de l'arrière d'un bâtiment équipé d'un dispositif conforme au mode de réalisation décrit et faisant apparaître le dispositif en position de poste à la mer,
- La figure 2 est une vue analogue à la figure 1, montrant le dispositif en position sortie,
- La figure 3 est une vue analogue à la figure 1, montrant le dispositif en position de mise à l'eau ou reprise,
- La figure 4 est une vue analogue à la figure 1, montrant le dispositif en position de remorquage,
- La figure 5 est une vue de dessus du dispositif,
- La figure 6 est une section du châssis selon les repères A-A de la figure 1,
- La figure 7 est une vue détaillée du châssis déformable à éléments articulés.

Sur la figure 1, le treuil 1 fixé sur le pont inférieur 7 assure le stockage du câble d'attache 12, la reprise des efforts de remorquage et peut être immobilisé en rotation par un frein à bande connu en lui-même et non représenté. Le levage de l'équipement sous-marin est assuré par un portique 13, comportant une poutre traverse 3, moité mobile grace à un ensemble de galets 14 circulant sur des rails de guidage 8 parallèles et disposés latéralement sur les plongeants du navire. Le portique 13 est mû par une chaîne pousseuse non représentée qui s'applique sur les galets 14.

La poutre traverse 3 du portique 13 sert d'axe de rotation à une poulie 5 de guidage du câble d'attache 12 à l'équipement sous-marin 16. La poulie 5 est montée à la périphérie d'un chariot 19 sur lequel s'articulent deux bielles 10 et deux bielles 11 comme il est montré de façon détaillée en vue de dessus sur la figure 5, en vue de côté sur la figure 7, et sur la section de la figure 6. Chaque bielle 10 s'articule sur chaque face latérale du chariot 19 au niveau du repère {c} de la figure 7. Le chariot 19 est monté mobile le long de la poutre 3 grace à un ensemble de galets 21 s'appliquant sur chaque face de la poutre 3. Chaque bielle 11, ainsi que montré sur la figure 7, pivote sur l'une des couronnes 22 montées sur le chariot 19 de part et d'autre de la poulie 5. La poulie 5 tourne sur une couronne 23 montée sur le chariot 19 et se trouve ainsi solidaire du déplacement latéral ou trancanage du chariot 19 le long de la traverse 3 sous l'action d'un dispositif pouvant utiliser un motoréducteur 20, visible sur la figure 5, de façon à assurer un enroulement régulier du câble 12 sur le tambour du treuil 1. L'équipement sous-marin 16 de forme oblongue vient s'appliquer sous des défenses 9 fixées de part et d'autre sur la partie inférieure d'un élément 4 du chassis déformable 2. L'élément 4 du chassis 2 comporte à sa partie supérieure une gorge de guidage du câble d'attache 12. Le segment [ab] défini par les intersections respectives dans le plan de la figure 7 au niveau de l'élément 4, de l'axe autour duquel s'articulent les deux bielles 11 et de l'axe autour duquel s'articulent les deux bielles 10, constitue l'un des deux petits côtés d'une structure déformable formant parallèlogramme [abcd]. Le segment [cd] est défini par l'intersection de l'axe de symétrie de la poutre 3 avec le plan de la figure 7 en {d} et le repère {c} précédemment défini. Cette structure en parallèlogramme [abcd] permet de maintenir les défenses 9 horizontales pendant la déformation du chassis sous l'action de deux vérins 17 situés de part et d'autre du plan de symétrie du chariot 19. Ces deux vérins 17 sont articulés en {e} et {f} respectivement sur la bielle 11 et sur un bras 18 solidaire du chariot 19. Un berceau 6 reposant sur le pont inférieur 7 permet de stocker l'équipement sous-marin 16, maintenu en stockage par la structure en parallèlogramme actionnée par les deux vérins 17. Une centrale d'énergie indépendante, non représentée, comporte les auxiliaires de génération hydraulique et électrique du treuil 1 et des vérins 17 de manoeuvre du chassis. Un dispositif d'asservissement de la rotation du treuil 1, connu en lui-même, maintient le câble 12 tendu pendant les opérations de manutention, pour éviter les à-coups dûs à la houle.

Le dispositif peut être utilisé selon la séquence d'opérations suivantes:
Sur la figure 1 on voit l'équipement sous-marin 16 reposer sur un berceau fixe 6 en position de poste à la mer ou de stockage. La mise à l'eau de l'équipement sous-marin 16 s'effectue dans un premier temps par un treuillage du câble 12 d'attache à l'équipement sous-marin pour bloquer celui-ci contre les défenses 9 du chassis déformable 2. L'équipement sous-marin est soumis simultanément aux forces de traction du câble d'attache mais aussi de la réaction des défenses 9 sur l'équipement sous-marin 16. Cette action mécanique combinée autorise le positionnement de l'équipement sous-marin devant la poulie de guidage 5 et réduit donc l'encombrement en hauteur du dispositif.
Une chaîne pousseuse déplace ensuite le portique 13 et l'équipement sous-marin 16 qui lui est associé vers l'arrière du bâtiment. Cette chaîne immobilise le portique lorsque celui-ci atteint l'extrémité arrière des rails de guidage 8, comme il est montré sur la figure 2. Cette position verrouillée de sortie autorise la déformation ultérieure du chassis 2 autour de la poutre 3 du portique 13 sous l'action des vérins 17. L'action de ces vérins 17 fait effectuer au chassis 2 une déformation de la position d'attente à la position de mise à l'eau représentée sur la figure 3. Pendant la déformation du chassis 2, l'équipement sous-marin 16 reste horizontalement bloqué sous les défenses 9 de l'élément 4 du chassis 2, grâce à la structure en formant parallèlogramme des éléments de ce chassis.
Une fois l'équipement sous-marin 16 immergé, on déroule alors le câble 12, et après en avoir laissé filer une dizaine de mètres, on actionne les vérins 17 pour faire effectuer au chassis 2 une déformation vers une position qui libère, pendant l'opération de remorquage, le câble 12 de la gorge de l'élément 4, comme il est montré sur la figure 4.

Pour effectuer le repêchage de l'équipement sous-marin, on effectue la même série d'opérations en ordre inverse. On ramène le corps remorqué à une distance d'une dizaine de mètres environ, on effectue une déformation du chassis de la position de remorquage de la figure 4 à la position de repêchage de la figure 3. Le câble 12 vient alors se loger dans la gorge de guidage de l'élément 4 du chassis 2. On ramène ensuite l'équipement sous-marin sous les défenses 9 de l'élément 4 du chassis 2, et l'on tend le câble 12 de façon à bloquer sous les défenses 9 l'équipement sous-marin. On évite ainsi tout mouvement pendulaire dangereux pour l'équipement sous-marin 16. Puis on effectue une deuxième déformation du chassis 2 pour rentrer l'équipement sous-marin de la position de la figure 3 à la position de la figure 1 en passant par la position intermédiaire d'attente de la figure 2.

## Revendications

1. Dispositif de remorquage et de manutention d'équipements sous-marins, du type comportant un treuil de stockage fixe et de remorquage (1), un portique (13), une poulie de guidage (5) du câble d'attache (12) à l'équipement sous-marin (16) et un châssis déformable (2) à éléments articulés, caractérisé en ce que ce châssis (2) est situé entre la poulie (5) et l'équipement sous-marin (16), et en ce qu'il est muni de défenses (9) contre lesquelles vient se bloquer l'équipement sous-marin (16) sous l'effet de la traction du câble d'attache (12), la déformation du châssis déformable (2) à éléments articulés permettant de positionner l'équipement sous-marin (16) en aplomb de la poulie (5), ou de juxtaposer à cette dernière l'équipement sous-marin (16) du coté opposé au treuil (1).

2. Dispositif selon la revendication 1, caractérisé en ce que le châssis déformable (2) à éléments articulés comporte une structure formant parallélogramme maintenant les défenses (9) horizontales quelle que soit la position du châssis (2).

3. Dispositif selon l'une quelconque des revendications 1 ou 2, caractérisé en ce que le portique (13) supportant le châssis déformable (2) à éléments articulés est monté mobile sur des rails de guidage (8).

4. Dispositif selon l'une quelconque des revendications 1 à 3, caractérisé en ce que le dispositif est installé entre les deux ponts d'un navire.

## Claims

1. Device for towing and handling submarine equipment, comprising a fixed storage and towing winch (1), a gantry (13), a guide pulley (5) for the attachment cable (12) for the submarine equipment (16) and a chassis whose shape can be altered (2) with articulated elements, characterised by the fact that this chassis (2) is located between the pulley (5) and the submarine equipment (16), and that it is fitted with guards (9) against which the submarine equipment (16) is locked by the traction of the attachment cable (12), the changing shape of the chassis allowing the submarine equipment (16) to be positioned perpendicular to the pulley (5) or to juxtapose the submarine equipment (16) to the pulley on the opposite side to the winch (1).

2. Device in accordance with claim 1, characterised by the fact that the chassis whose shape can be altered (2) with articulated elements comprises a structure forming a parallelogram maintaining the guards (9) horizontal whatever the position of the chassis(2).

3. A device in accordance with either of claims 1 or 2 characterised by the fact that the gantry (13) supporting the chassis (2) is mounted movable on guide rails (8).

4. A device in accordance with any of claims 1 to 3 characterised by the fact that the device is installed between two decks of a ship.

## Patentansprüche

1. Schlepp- und Verladevorrichtung für U-Bootausrüstungen, wobei dieser Typ von Schlepp- und Verladevorrichtung sich durch die folgenden Charaktertistika auszeichnet: Er umfaßt eine fixe Deckwinde für die Lagerung und den Schleppvorgang (1), einen Portalkran (13), eine Lenkrolle (5) für das Befestigungsdrahtseil (12) an der U-Bootausrüstung (16) sowie einen nachgiebigen Rahmen (2) mit gelenkig angebrachten Elementen. Ferner ist dieser Typ von Schlepp- und Verladevorrichtung dadurch gekennzeichnet, daß dieser Rahmen (2) zwischen der Lenkrolle (5) und der U-Bootausrüstung liegt, daß er mit Abweisern (9) versehen ist, gegen die die U-Bootausrüstung (16) unter der Zugwirkung des Befestigungsdrahtseils (12) blockiert wird, wobei die Verformung des nachgiebigen Rahmens (2) mit gelenkig angebrachten Elementen es ermöglicht, die U-Bootausrüstung (16) im Lot zu der Lenkrolle (5) zu positionieren oder die U-Bootausrüstung (16) neben dieser auf der der Deckwinde (1) gegenüberliegenden Seite zu plazieren.

2. Vorrichtung gemäß Patentanspruch 1, wobei der nachgiebige Rahmen (2) mit gelenkig angebrachten Elementen jedoch eine Struktur in Form eines Parallelogramms aufweist, die die Abweiser (9) unabhängig von der Position des Rahmens (2) in horizontaler Stellung hält.

3. Vorrichtung entsprechend eines beliebigen der Patentansprüche 1 oder 2, wobei der Portalkran (13), der den nachgiebigen Rahmen (2) mit gelenkig angebrachten Elementen hält, beweglich auf Führungsschienen (8) montiert ist.

4. Vorrichtung gemäß eines beliebigen der Patentansprüche 1 bis 3, wobei die Vorrichtung zwischen zwei Decks des Schiffs installiert wird.
